# EUROPÄISCHE PATENTSCHRIFT

(11) **EP 0 731 260 B1**
(45) Veröffentlichungstag und Bekanntmachung des Hinweises auf die Patenterteilung: **07.06.2000**
(21) Anmeldenummer: 96100636.8
(22) Anmeldetag: 18.01.1996
(51) Int. Cl.: F01P 7/16

(54) **Verfahren zur Regelung eines Kühlkreislaufes eines Verbrennungskraftmotors**
Control method for a cooling circuit of an internal combustion engine
Procédé de commande d'un circuit de refroidissement d'un moteur à combustion interne

(30) Priorität: 08.03.1995 DE 19508104
(43) Veröffentlichungstag der Anmeldung: 11.09.1996
(73) Patentinhaber: Volkswagen Aktiengesellschaft, 38436 Wolfsburg (DE)
(72) Erfinder: Michels, Karsten, Dipl.-Ing., D-38126 Braunschweig (DE)

(56) Entgegenhaltungen:
- EP-A- 0 557 113
- WO-A-84/00578
- FR-A- 2 384 106
- PATENT ABSTRACTS OF JAPAN vol. 007, no. 169 (M-231), 26.Juli 1958 & JP-A-58 074824 (NISSAN JIDOSHA KK), 6.Mai 1983,

## Beschreibung

Die Erfindung betrifft ein Verfahren zur Regelung eines Kühlkreislaufes eines Verbrennungskraftmotors, insbesondere für Kraftfahrzeuge, mit mindestens einer Kühlmittelpumpe zur Einstellung eines Kühlmittelstromes, einem Kühlermodul, in dem ein Wärmeaustausch zwischen einem mittels einem Gebläses einstellbaren Luftstrom und dem Kühlmittel erfolgt, eventuell einem temperaturabhängigen Ventil zum Einstellen eines Mischungsverhältnisses zwischen dem über das Kühlermodul geführten Kühlmittelstrom und einem über einen zweiten Strömungszweig geführten Kühlmittelstrom und einem Steuergerät, das mindestens den von der Kühlmittelpumpe erzeugten Kühlmittelstrom und den von dem Gebläse erzeugten Luftstrom steuert.

Bekannt ist eine Vorrichtung zur Regelung der Kühlung eines Verbrennungskraftmotors, die eine Kühlmittelpumpe zur Erzeugung der Strömung des Kühlmittels in einem über den Verbrennungskraftmotor und einen Kühler geführten Kühlmittelkreislauf, ein Gebläse zum Erzeugen eines Luftstroms durch den Kühler und eine Steuerungseinrichtung, die in Abhängigkeit eines Temperatursollwertes des Kühlmittels den von dem Gebläse erzeugten Luftstrom steuert, beinhaltet. Die Kühlmittelpumpe wird von einem Organ des Verbrennungskraftmotors angetrieben und damit eine von der Drehzahl des Verbrennungskraftmotors abhängige Kühlmittelströmung erzeugt, die insbesondere in der Warmlaufphase nach dem Start des Verbrennungskraftmotors einen zu hohen Energiebedarf erfordert und die Warmlaufphase des Verbrennungskraftmotors unnötig verlängert.

Bei der in der deutschen Offenlegungsschrift DE 38 10 174 A1 beschriebenen Einrichtung zur Regelung der Kühlmitteltemperatur einer Brennkraftmaschine wird zwar neben den den Luftstrom durch den Kühler erzeugenden Gebläse auch die von einem Elektromotor angetriebene Kühlmittelpumpe in Abhängigkeit eines Temperatursollwertes gesteuert, der Temperatursollwert wird jedoch in Abhängigkeit der Motorlast und der Motordrehzahl vorgegeben, so daß auch hier die Warmlaufphase durch die betriebspunktabhängige Regelung der Kühlmittelpumpe und des Gebläses unnötig verlängert wird.

Aus der WO-A-84 00578 ist ein Regelungsverfahren nach dem Oberbegriff des Anspruches 1 bekannt. Gemäß dieser Druckschrift wird in der Warmlaufphase nur die Kühlmittelpumpe betrieben, wobei die Drehzahl der Kühlmittelpumpe derart geregelt wird, daß die Temperaturdifferenz zwischen der Eingangs- und Ausgangstemperatur des Motors unter einem bestimmten Grenzwert liegt. Hat die Temperatur am Ausgang des Motors einen bestimmten Schwellenwert erreicht, wird die Temperaturdifferenz zwischen der Temperatur am Eingang und Ausgang des Motors in Bezug auf den zuvor genannten Grenzwert und zudem die Temperatur am Ausgang des Motors in Bezug auf einen bestimmten Temperaturgrenzwert geregelt, indem die Drehzahl der Kühlmittelpumpe und gegebenenfalls zusätzlich die Drehzahl des Gebläses entsprechend eingestellt wird. Zur Ermittlung der Temperaturdifferenz zwischen der Temperatur am Eingang und der Temperatur am Ausgang des Motors werden zwei separate Temperatursensoren verwendet, wodurch jedoch der schaltungstechnische Aufwand relativ hoch ist und im Betrieb kontinuierlich zwei separate Temperaturmessungen durchgeführt und ausgewertet werden müssen.

Der vorliegenden Erfindung liegt daher die Aufgabe zugrunde, ein Verfahren zur Regelung eines Kühlkreislaufes für einen Verbrennungskraftmotor zu schaffen, bei dem mit möglichst einfachen Mitteln die Leistungsaufnahme der Kühlmittelpumpe und des den Luftstrom durch das Kühlermodul erzeugenden Gebläses gering gehalten und die Warmlaufphase des Verbrennungskraftmotors durch die Erzeugung eines zu hohen Kühlmittelstromes nicht unnötig verlängert wird.

Diese Aufgabe wird erfindungsgemäß durch die im Kennzeichnungsteil des Anspruchs 1 angegebenen Merkmale gelöst. Die Unteransprüche definieren vorteilhafte Ausgestaltungen und Weiterbildungen der Erfindung.

Gemäß der Erfindung wird durch Vorgabe eines Temperaturgrenzwertes des Kühlmittels zwischen der Warmlaufphase nach dem Start des Verbrennungskraftmotors und eines Betriebes des Verbrennungskraftmotors mit Betriebstemperatur unterschieden. Unterhalb des Temperaturgrenzwertes wird sowohl der von der Kühlmittelpumpe erzeugte Kühlmittelstrom und der vom Gebläse erzeugte Luftstrom durch das Kühlermodul in Abhängigkeit eines Differenztemperatur-Sollwertes geregelt. Nach Erreichen des Temperaturgrenzwertes erfolgt die Regelung der Kühlmittelpumpe und des Gebläses sowohl in Abhängigkeit des Differenztemperatur-Sollwertes als auch eines Temperatur-Sollwertes des Kühlmittels am Motoraustritt.

Mit Hilfe der Erfindung wird somit ein schnelles Aufheizen des Verbrennungskraftmotors und eine Verkürzung der Warmlaufphase erreicht, wobei jedoch durch die Einhaltung des Differenztemperatur-Sollwertes zwischen Motoreintritt und Motoraustritt keine Heißpunkte an einzelnen Bauteilen des Verbrennungskraftmotors entstehen können.

Gemäß einer vorteilhaften Weiterbildung der Erfindung ist vorgesehen, unterhalb des Temperaturgrenzwertes nur den von der Kühlmittelpumpe erzeugten Kühlmittelstrom in Abhängigkeit der Differenztemperatur zu regeln, jedoch keinen Luftstrom durch das Kühlermodul zu erzeugen.

Eine weitere Verkürzung der Warmlaufphase wird erreicht, wenn unterhalb einer Kühlmittelanfangstemperatur, die geringer ist als der Temperaturgrenzwert, und einer definierten Zeitdauer nach dem Starten des Verbrennungskraftmotors weder ein Kühlmittelstrom von der Kühlmittelpumpe noch ein Luftstrom vom Gebläse erzeugt wird. Die Zeitdauer, in der weder die Kühlmittelpumpe noch das Gebläse angesteuert werden, wird so festgelegt, daß keine Heißpunkte am Verbrennungskraftmotor entstehen können.

Da aufgrund der thermischen Trägheit des Verbrennungskraftmotors kurzzeitige Änderungen der Motorlast und der Motordrehzahl für den Wärmestrom vom Verbrennungskraftmotor in das Kühlmittel keine Rolle spielen, ist nach einer weiteren Ausbildung der Erfindung vorgesehen, daß die Ansteuerung der Kühlmittelpumpe und/oder des den Luftstrom erzeugenden Gebläses in Abhängigkeit des Wärmestroms in das Kühlmittel erfolgt. Das geschieht, indem die vom Steuergerät erzeugten Ansteuersignale mit einer Verzögerung an die Kühlmittelpumpe und/oder das Gebläse weitergeleitet werden. Die Größe der Verzögerung ist jeweils so gewählt, daß das Zeitverhalten der Kühlmittelpumpe und des Gebläses dem dynamischen Verhalten des Wärmestroms des Kühlmittels entspricht.

Nach dem Erreichen des Temperaturgrenzwertes wird für einen minimalen Energieeinsatz nach einer Ausbildung der Erfindung der durch die Kühlmittelpumpe erzeugte Kühlmittelstrom und der durch das Gebläse einstellbare Luftstrom in Abhängigkeit eines zeitlichen Vergleiches der Wirkungsgrade von Kühlmittelpumpe und Gebläse für die Wärmeabfuhr vom Kühlermodul gesteuert.

Der Temperatur-Sollwertes des Kühlmittels für die Regelung mindestens der Kühlmittelpumpe und des Gebläses wird bevorzugt in Abhängigkeit einer für jeden Betriebspunkt des Verbrennungskraftmotors optimalen Motortemperatur ermittelt.

Erfindungsgemäß ist vorgesehen, den für die Regelung in Abhängigkeit des Differenztemperatur-Sollwertes notwendigen Differenztemperatur-Istwert aus dem Wärmestrom vom Verbrennungskraftmotor in das Kühlmittel und dem Kühlmittelstrom zu ermitteln. Der mindestens vom Betriebspunkt des Verbrennungskraftmotors und vom Kühlmittelstrom vorbestimmte Wärmestrom ist dafür als Kennfeld im Steuergerät abgelegt.

Nachfolgend soll die Erfindung anhand eines Ausführungsbeispiels näher beschrieben werden. Die zugehörigen Zeichnungen zeigen:
- Figur 1: eine schematische Darstellung eines Kühlmittelkreislaufes,
- Figur 2: ein Ablaufdiagramm für das gesamte Regelverfahren,
- Figur 3: ein Ablaufdiagramm für die Regelung in der Warmlaufphase des Verbrennungskraftmotors und
- Figur 4: ein Ablaufdiagramm für die Regelung der Betriebstemperatur.

Der in Figur 1 gezeigte Kühlmittelkreislauf für einen Verbrennungskraftmotor 2 eines Kraftfahrzeuges besteht aus mehreren Leitungszweigen a bis f, deren Öffnungsquerschnitte über ein temperaturabhängiges Ventil 6 (Thermostat) gesteuert werden. Die Umlaufrichtung des Kühlmittelstromes, der über die Kühlmittelpumpe 3 angetrieben wird, ist mit Hilfe von Pfeilen gekennzeichnet. Der Leitungszweig a ist zur Kühlung des aus dem Verbrennungskraftmotors 2 austretenden Kühlmittels über ein Kühlermodul 1 geführt. Durch das hinter dem Kühlermodul 1 angeordnete Gebläse 4 wird von außerhalb des Kraftfahrzeugs Luft angezogen. Beim Durchströmen des Kühlermoduls 1 findet ein Wärmeaustausch zwischen dem durch das Gebläse 4 einstellbaren Luftstrom *ṁ*_{*l*} und dem Kühlmittelstrom *ṁ*_{*w*} statt. Weiterhin ist ein Leitungszweig b vorgesehen, dessen Querschnitt zur Beeinflussung der Kühlmitteltemperatur vom temperaturabhängigen Ventil 6 steuerbar ist. Der Leitungszweig c weist einen Ausgleichsbehälter 7 auf und dient zur Druckregulierung im gesamten Kühlmittelkreislauf. In den zusätzlichen Leitungszweigen d bis f sind ein Wärmetauscher 8 für die Innenraumheizung des Kraftfahrzeuges und jeweils ein Kühler 9 und 10 zur Kühlung des Motoröls und des Getriebeöls angeordnet. Diese Leitungszweige d bis f sind fakultativ vorgesehen. Die entsprechenden Kühl- bzw. Heizfunktionen können auch auf anderem Wege gelöst werden. Weiterhin beinhaltet der Kühlmittelkreislauf ein Steuergerät 5, beispielsweise das Steuergerät des Verbrennungskraftmotors, das als Eingangssignal das Ausgangssignal Sₛₑₙ eines die Kühlmitteltemperatur ϑ_{w,ist} am Motoraustritt erfassenden Temperatursensors 11 erhält und über die Ausgangssignale Sₚᵤₘₚ, S_{luft} und Sₜₕₑᵣₘ sowohl die Drehzahl der Kühlmittelpumpe 3 und des Gebläses 4 als auch das temperaturabhängige Ventil 6 steuert.

Im Weiteren sollen das vom Steuergerät 5 durchzuführende Regelverfahren des Kühlmittelkreislaufes näher beschrieben werden. Die Figuren 2 bis 4 zeigen zur Erläuterung Ablaufdiagramme dieses Regelverfahrens.

Wie in Figur 2 verdeutlicht, werden im erfindungsgemäßen Verfahren drei Fälle unterschieden; der Warmlauf V1 des Verbrennungskraftmotors, der Fahrbetrieb V2 bei Betriebstemperatur des Kühlmittels und der Nachlauf V3. Im ersten Verfahrensschritt A1 wird überprüft, ob der Verbrennungskraftmotor 2 gestartet wurde., ist dies der Fall, erfolgt ein Vergleich der Kühlmitteltemperatur ϑ_{w,ist} (Ausgangssignal Sₛₑₙ des Temperatursensors 11) am Motoraustritt mit einem die Beendigung der Warmlaufphase V1 kennzeichnenden Temperaturgrenzwert ϑ_{w,warml.} Bei einer Kühlmitteltemperatur ϑ_{w,ist} unterhalb dieses Temperaturgrenzwertes wird auf Warmlauf V1 erkannt. Hat die Kühlmitteltemperatur ϑ_{w,ist} den Temperaturgrenzwert ϑ_{w,warml} erreicht, wird der Kühlmittelkreislauf nach dem Algorithmus für den Fahrbetrieb V2 bei Betriebstemperatur gesteuert.

Ist der Verbrennungskraftmotor 2 nicht gestartet, wird überprüft, ob die Kühlmitteltemperatur ϑ_{w,ist} einen Temperaturgrenzwert ϑ_{w,nach} überschreitet, d. h. der Verbrennungskraftmotor 2 muß weiter gekühlt werden. In diesem Fall erfolgt die Regelung des Kühlmittelkreislaufs mit einem Algorithmus für den Nachlauf V3. Liegt die Kühlmitteltemperatur ϑ_{w,ist} unterhalb des Temperaturgrenzwertes ϑ_{w,nach} stoppt die Regelung bis zum erneuten Starten des Verbrennungskraftmotors 2.

In der Warmlaufphase V1, deren Ablauf in Figur 3 dargestellt ist, erfolgt in einem ersten Verfahrensschritt der Vergleich der Kühlmitteltemperatur ϑ_{w,ist} am Motoraustritt mit einer Kühlmittelanfangstemperatur ϑ_{w,start}. Wenn die Kühlmitteltemperatur unterhalb des Kühlmittelanfangswertes ϑ_{w,start} liegt, startet die Kühlmittelpumpe 3 mit einer Verzögerung der Zeitdauer tₛₜₐᵣₜ, um den Wärmestrom von Bauteilen des Verbrennungskraftmotors 2 in das Kühlmittel so gering wie möglich zu halten und damit ein schnelleres Aufheizen der Bauteile zu erreichen. Nach Ablauf der Zeitdauer tₛₜₐᵣₜ oder dem Erreichen des Temperaturanfangswertes ϑ_{w,start} wird der durch die Kühlmittelpumpe 3 erzeugte Kühlmittelstrom *ṁ*_{*w*} kontinuierlich vergrößert, bis erstmalig der minimale Kühlmittelstrom *ṁ*_{*w*}_{,min} für die Einhaltung des Differenztemperatur-Sollwertes Δϑ_{w,Mot,soll} zwischen Motorein- und austritt erreicht ist. Aus dem minimalen Kühlmittelstrom *ṁ*_{*w*}_{,min} wird im Steuergerät 5 das Ansteuersignal S_{pump,min} für die Kühlmittelpumpe 3 berechnet. Ab dem erstmaligen Erreichen des minimalen Kühlmittelstroms *ṁ*_{*w*}_{,min} wird die Kühlmittelpumpe 3 auf die Einhaltung des Differenztemperatur-Sollwertes Δϑ_{w,Mot,soll} des Kühlmittels mit einem Ansteuersignal S_{pump,warml} geregelt. Der für die Regelung notwendige Differenztemperatur-Istwert Δϑ_{w,Mot,ist} ergibt sich aus dem Wärmestrom *Q̇*_{*Mot*} vom Verbrennungskraftmotor in das Kühlmittel, der sich wiederum aus dem momentanen Kühlmittelstrom *ṁ*_{*w*}, der momentanen Motorlast L_{Mot} und der Motordrehzahl n errechnet. Vorzugsweise ist der Wärmestrom *Q̇*_{*Mot*} als Kennfeld im Steuergerät 5 für den speziellen Verbrennungskraftmotor 2 abgelegt.

Nach dem Erreichen des minimalen Kühlmittelstroms *ṁ*_{*w*}_{,min} sollte das Reagieren der Kühlmittelpumpe 3 auf kurzfristige Motorlast- und Drehzahländerungen verhindert werden. Da aufgrund der thermischen Trägheit des Verbrennungskraftmotors 2 kurzzeitige Änderungen der Motorlast L_{Mot} und der Motordrehzahl n für den Wärmestrom *Q̇*_{*Mot*} in das Kühlmittel keine Rolle spielen, würde das Mitführen der Drehzahl der Kühlmittelpumpe 3 einen unnötigen Energieverbrauch darstellen. Das Ansteuersignal Sₚᵤₘₚ für die Kühlmittelpumpe wird daher mit einem dynamischen Übertragungsverhalten belegt, dessen Zeitkonstanten T_{stg} so gewählt ist, daß das Zeitverhalten der Kühlmittelpumpe etwa dem Verhalten des Wärmestroms *Q̇*_{*Mot*} vom Verbrennungskraftmotor in das Kühlmittel. Hieraus ergibt sich, daß die Drehzahländerung der Kühlmittelpumpe 3 der Änderung des Wärmestroms *Q̇*_{*mot*} in das Kühlmittel folgt.

Während der Warmlaufphase V1 wird das Gebläse 4 nicht angesteuert, d. h. es wird kein Luftstrom *ṁ*_{*l*} durch das Kühlermodul 1 erzeugt. Die Warmlaufphase V1 ist beendet, wenn erstmalig die momentane Kühlmitteltemperatur ϑ_{w,ist} den Temperaturgrenzwert ϑ_{w,warml} erreicht.

Beim Erreichen des Temperaturgrenzwertes ϑ_{w,warml} (Figur 4) findet neben der Regelung in Abhängigkeit des Differenztemperatur-Sollwertes Δϑ_{w,Mot,soll} auch eine Regelung der Kühlmitteltemperatur in Abhängigkeit eines Temperatur-Sollwertes ϑ_{w,soll} nach dem Algorithmus für den Fahrbetrieb V2 bei Betriebstemperatur statt. Hierfür wird zunächst der Temperatur-Sollwert ϑ_{w,soll} errechnet. Dazu liegt im Steuergerät 5 ein Kennfeld vor, in dem der optimale Temperatur-Sollwert ϑ_{w,soll} für die vorgegebene Motortemperatur bei variabler Motorlast L_{Mot}, Motordrehzahl n und Kühlmittelstrom *ṁ*_{*w*} abgelegt ist. Aus diesem variablen Temperatur-Sollwert ϑ_{w,soll} am Motoraustritt, dem Kühlmittelstrom *ṁ*_{*w*} und dem Wärmestrom *Q̇*_{*Mot*} vom Verbrennungskraftmotor 2 in das Kühlmittel ergibt sich die Regeltemperatur ϑ_{w,therm} für das temperaturabhängige Ventil 6, aus der das Ansteuersignal Sₜₕₑᵣₘ für das temperaturabhängige Ventil 6 ermittelt wird. Wie auch in einem herkömmlichen Kühlkreislauf regelt das Ventil 6 über die Kühlmittelströmungsverhältnisse zwischen dem über das Kühlermodul 1 geführten Leitungszweig a und dem Leitungszweig b die Kühlmitteltemperatur ϑ_{w,ist}.

Aus der Berechnung des minimalen Kühlmittelstromes *ṁ*_{*w*}_{,min} ergibt sich die erforderliche Mindestdrehzahl der Kühlmittelpumpe 3 und damit das optimale Ansteuersignal S_{pump, min}. Überschreitet die momentane Kühlmitteltemperatur ϑ_{w,ist} den Temperatursollwert ϑ_{w,soll} am Motoraustritt um einen Differenzwert Δϑ_{w,heiß}, so wird entweder die Drehzahl der Kühlmittelpumpe 3 und damit der Kühlmittelstrom *ṁ*_{*w*} oder die Drehzahl des Gebläses 4 und damit der Luftstrom *ṁ*_{*l*} gesteigert. Ob es energetisch sinnvoller ist, Drehzahl der Kühlmittelpumpe 3 oder des Gebläses 4 zu verändern, wird einem zeitlichen Vergleich ihrer Wirkungsgrade für die Wärmeabfuhr am Kühlermodul 1 entnommen. Die Wärmeabfuhr bzw. der Wärmestrom *Q̇*_{*w*}_{,}_{*k*} am Kühlermodul 1 hängt vom Wärmedurchgangskoeffizienten k ab, der sich aus den Wärmeübergangskoeffizienten Kühlmittel-Kühlermodul und Kühlermodul-Luft ergibt und nach der Formel:$\text{k} \text{=} \frac{\text{1}}{{\text{A}}_{\text{k}}} \text{·} \frac{{\left({{\text{m}}^{̇}}_{\text{l}} \text{·} {{\text{m}}^{̇}}_{\text{w}}\right)}^{\text{0,8}}}{{\text{a}}_{\text{k}} \text{·} {{\text{m}}^{̇}}_{\text{w}} {}^{\text{0,8}} \text{+} {\text{b}}_{\text{k}} \text{·} {{\text{m}}^{̇}}_{\text{l}} {}^{\text{0,8}} \text{+} {\text{c}}_{\text{k}} {\left({{\text{m}}^{̇}}_{\text{l}} \text{·} {{\text{m}}^{̇}}_{\text{w}}\right)}^{\text{0,8}}}$ berechnet wird, wobei Aₖ die Fläche am Kühlermodul 1 und aₖ, bₖ und cₖ Konstanten für die Berechnung des Wärmedurchgangskoeffizienten sind.

Um die Effektivität der Veränderung des Luftstroms *ṁ*_{*l*} und des Kühlmittelstroms *ṁ*_{*w*} zu beurteilen werden die partiellen Ableitungen gebildet:

Für jeden Betriebspunkt des Kühlermoduls ergibt sich damit die Größe der Wärmeabfuhrsteigerung pro Masseneinheit der beteiligten Stoffe. Setzt man diese Werte jetzt im Bezug zum Energieeinsatz P_{L}, P_{wapu}, den man für die Bereitstellung des Kühlmittelstroms bzw. Luftstroms benötigt, erhält man einen Vergleichswert K_{η} zur Beurteilung der günstigsten Betriebspunktänderung.${\text{K}}_{\text{η}} \text{=} \frac{\text{η} {\text{}}_{\text{k,l} \text{·} \frac{\text{1}}{{\text{P}}_{\text{L}}}}}{{\text{η}}_{\text{k,wapu}} \text{·} \frac{\text{1}}{{\text{P}}_{\text{wapu}}}}$

Ist der Kennwert K_{η} > 1 ist es Wirkungsgrad günstiger den Luftstrom *ṁ*_{*l*} zu steigern. Für K_{η} < 1 sollte der Kühlmittelstrom *ṁ*_{*w*} erhöht werden.

Wenn der Kühlmittelkreislauf, wie in Figur 1 gezeigt, über einen Kühler 9 gleichzeitig zur Kühlung des Motoröls verwendet wird, kann mit einem nicht dargestellten Sensor die momentane Öltemperatur ϑ_{Öl} überwacht werden. Überschreitet die momentane Öltemperatur ϑ_{Öl} einen Grenztemperaturwert ϑ_{Öl,grenz} so wird schrittweise die Kühlmitteltemperatur ϑ_{w,ist} gesenkt, bis die Öltemperatur ϑ_{Öl} wieder unter diesen Grenztemperaturwert sinkt. Danach wird wieder die für die gewählte Motortemperatur benötigte Kühlmitteltemperatur eingestellt.

Das dynamische Verhalten der Regelung bei kurzzeitigen Veränderungen der Motorlast L_{Mot} und der Motordrehzahl n ist für die Einhaltung des Differenztemperatur-Sollwertes Δϑ_{w,Mot,soll} und des Temperatur-Sollwertes ϑ_{w,soll} unterschiedlich. Die Regelung nach dem Differenztemperatur-Sollwert Δϑ_{w,Mot,soll} entspricht in ihrer Dynamik der des Warmlaufs V1. Die Regelung nach dem Temperatur-Sollwert ϑ_{w,soll} mittels Variation des Ventilstroms Sₜₑᵣₘ sowie der Drehzahlen von Kühlmittelpumpe 3 und Gebläse 4 muß schneller erfolgen. Bei der Auslegung muß ein Kompromiß gefunden werden zwischen einem energetischen Optimum und der Temperaturkonstanz der Bauteile des Verbrennungskraftmotors 2. Für die Energiebetrachtung ist es sinnvoll, kurzzeitige Temperaturänderungen der Bauteile, wie sie zum Beispiel beim Überholvorgang entstehen, zuzulassen. Optimiert man in Richtung Temperaturkonstanz der Bauteile des Verbrennungskraftmotors, so kann man durch die Reaktion auf Veränderungen der Motorlast eine Vorsteuerung gegenüber der Veränderung der Kühlmitteltemperatur ϑ_{w,ist} bzw. des Wärmestroms *Q̇*_{*mot*} in das Kühlmittel erreichten. Wird ein Motorbetriebspunkt eingestellt, der einen erhöhten Wärmestrom *Q̇*_{*Mot*} in das Kühlmittel zur Folge hätte, so kann man durch Steuerung des temperaturabhängigen Ventils 6 kälteres Kühlmittel in den Verbrennungskraftmotor pumpen, was einen höheren Wärmestrom *Q̇*_{*Mot*} in das Kühlmittel und damit geringere Bauteiltemperaturschwankungen zur Folge hätte. Weiterhin kann im Vorgriff der Kühlmittelstrom *ṁ*_{*w*} oder der Luftstrom *ṁ*_{*l*} erhöht werden. Dies empfiehlt sich insbesondere, wenn das Ventil 6 aufgrund seiner Bauart nicht in der Lage ist, schnellen Änderungen zu folgen.

### BEZUGSZEICHENLISTE

- 1: Kühlermodul
- 2: Verbrennungskraftmotor
- 3: Kühlmittelpumpe
- 4: Gebläse
- 5: Steuergerät
- 6: temperaturabhängiges Ventil
- 7: Ausgleichsbehälter
- 8: Wärmetauscher
- 9: Kühler
- 10: Kühler
- 11: Temperatursensor
- a - f: Leitungszweige
- *ṁ*_{*w*}_{,} min: minimaler Kühlmittelstrom
- *ṁ*_{*w*}: Kühlmittelstrom
- *ṁ*_{*l*}: Luftstrom
- ϑ_{w,warml}: Temperaturgrenzwert für den Warmlauf
- Δϑ_{w,Mot,ist}: Differenztemperatur-Istwert
- Δϑ_{w,Mot,soll}: Differenztemperatur-Sollwert
- ϑ_{w,soll}: Temperatursollwert
- ϑ_{w,nach}: Temperaturgrenzwert für den Nachlauf
- tₛₜₐᵣₜ: Zeitdauer der Verzögerung
- ϑ_{w,start}: Temperaturanfangswert
- ϑ_{w,therm}: Regeltemperatur des temperaturabhängigen Ventils
- Δϑ_{w,heiß}: Differenzwert
- ϑ_{w,ist}: momentane Temperatur des Kühlmittels am Motoraustritt
- L_{Mot}: Motorlast
- n: Motordrehzahl

### BEZUGSZEICHENLISTE

- *Q̇*_{*w,k*}: Wärmestrom am Kühlermodul
- *Q̇*_{*Mot*}: Wärmestrom
- V1: Warmlauf
- V2: Fahrbetrieb bei Betriebstemperatur
- V3: Nachlauf
- Sₛₑₙ: Ausgangssignal des Temperatursensors
- Sₚᵤₘₚ: Ansteuersignal für die Kühlmittelpumpe
- S_{pump,min}: Ansteuersignal für den minimalen Kühlmittelstrom
- S_{pump,warml}: Ansteuersignal für die Kühlmittelpumpe in der Warmlaufphase
- Sₜₕₑᵣₘ: Ansteuersignal für das Ventil
- S_{luft}: Ansteuersignal für das Gebläse
- T_{stg}: Zeitkonstante
- ϑ_{Öl}: Öltemperatur
- ϑ_{Öl,Grenz}: Grenztemperaturwert
- k: Wärmedurchgangskoeffizient
- Aₖ: Fläche am Kühlermodul
- a_{k,} b_{k,} cₖ: Konstanten
- P_{L}: Energieeinsatz für das Gebläse
- P_{wapu}: Energieeinsatz für die Kühlmittelpumpe
- K_{η}: Vergleichswert
- η_{k,wapu}: Wirkungsgrad der Kühlmittelpumpe
- η_{k,l}: Wirkungsgrad des Gebläses

## Patentansprüche

1. Verfahren zur Regelung eines Kühlkreislaufes eines Verbrennungskraftmotors, insbesondere eines Kraftfahrzeuges,
mit mindestens einer Kühlmittelpumpe (3) zur Einstellung eines Kühlmittelstromes,
mit einem Kühlermodul (1), in dem ein Wärmeaustausch zwischen einem mittels eines Gebläses (4) einstellbaren Luftstromes und dem Kühlmittel erfolgt, und
mit einem Steuergerät (5), das mindestens den von der Kühlmittelpumpe (3) erzeugten Kühlmittelstrom und den von dem Gebläse (4) erzeugten Luftstrom steuert,
wobei der von der Kühlmittelpumpe (3) erzeugte Kühlmittelstrom und der von dem Gebläse (4) erzeugte Luftstrom durch das Kühlermodul (1) unterhalb eines Temperaturgrenzwertes (ϑ_{w,warml}) des Kühlmittels in Abhängigkeit eines Differenztemperatur-Sollwertes (Δϑ_{w,Mot,soll}) des Kühlmittels zwischen dem Motoreintritt und dem Motoraustritt und nach Erreichen des Temperaturgrenzwertes (ϑ_{w,warml}) in Abhängigkeit sowohl des Differenztemperatur-Sollwertes (Δϑ_{w,Mot,soll}) als auch eines Temperatur-Sollwertes (ϑ_{w,soll}) geregelt wird,
**dadurch gekennzeichnet**,
daß ein für die Regelung in Abhängigkeit des Differenztemperatur-Sollwertes (Δϑ_{w,Mot,soll}) notwendiger Differenztemperatur-Istwert (Δϑ_{w,Mot,ist}) aus dem Wärmestrom (*Q̇*_{*Mot*}*)* vom Verbrennungskraftmotor (2) in das Kühlmittel und dem Kühlmittelstrom (*ṁ*_{*w*}) ermittelt wird.

2. Verfahren nach Anspruch 1, dadurch gekennzeichnet, daß der Differenztemperatur-Sollwert (Δϑ_{w,Mot,soll}) und/oder der Temperatur-Sollwert (ϑ_{w,soll}) von dem Betriebspunkt (L_{Mot,n}) des Verbrennungskraftmotors (2) abhängig sind.

3. Verfahren nach Anspruch 1 oder 2, dadurch gekennzeichnet, daß der Temperaturgrenzwert (ϑ_{w,warml}) das Ende der Warmlaufphase (V1) des Verbrennungskraftmotors (2) kennzeichnet.

4. Verfahren nach einem der Ansprüche 1 bis 3, dadurch gekennzeichnet, daß unterhalb des Temperaturgrenzwertes (ϑ_{w,warml}) nur der durch die Kühlmittelpumpe (3) erzeugte Kühlmittelstrom (*ṁ*_{*w*}) in Abhängigkeit der Differenztemperatur (Δϑ_{w,Mot,soll}) geregelt wird, jedoch kein Luftstrom (*ṁ*_{*l*}) vom Gebläse (4) erzeugt wird.

5. Verfahren nach einem der Ansprüche 1 bis 4, dadurch gekennzeichnet, daß nach dem Starten des Verbrennungskraftmotors (2) unterhalb einer Kühlmittelanfangstemperatur (ϑ_{w,start}), die kleiner ist als der Temperaturgrenzwert (ϑ_{w,warml}) und während einer vorgegebenen Zeitdauer (tₛₜₐᵣₜ) weder ein Kühlmittelstrom (*ṁ*_{*w*}) von der Kühlmittelpumpe (3) noch ein Luftstrom (*ṁ*_{*l*}) vom Gebläse (4) erzeugt wird.

6. Verfahren nach Anspruch 5, dadurch gekennzeichnet, daß die Länge der vorgebbaren Zeitdauer (tₛₜₐᵣₜ) in Abhängigkeit der seit dem Start der Brennkraftmaschine vorgekommenen Betriebspunkte definiert wird.

7. Verfahren nach einem der Ansprüche 1 bis 6, dadurch gekennzeichnet, daß die Ansteuerung der Kühlmittelpumpe (3) und/oder des Gebläses (4) mit einer Verzögerung erfolgt, deren Zeitkonstanten (T_{stg,wapu;} T_{stg,l}) so gewählt sind, daß das Zeitverhalten der Kühlmittelpumpe (3) und/oder des Gebläses (4) dem Verhalten des Wärmestromes (*Q̇*_{*Mot*}) vom Verbrennungskraftmotor (2) Lᵢₙ das Kühlmittel bei hohen Motordrehzahlen (n) entspricht.

8. Verfahren nach einem der Ansprüche 1 bis 7, dadurch gekennzeichnet, daß nach Erreichen des Temperaturgrenzwertes (ϑ_{w,warml}) und der durch die Kühlmittelpumpe (3) erzeugte Kühlmittelstrom (*ṁ*_{*w*}) und der durch das Gebläse (4) entstellbare Luftstrom (*ṁ*_{*l*}) in Abhängigkeit eines zeitlichen Vergleiches der Wirkungsgrade (η_{k,wapu;k,l}) von Kühlmittelpumpe und Gebläse für die Wärmeabfuhr am Kühlermodul (1) gesteuert werden.

9. Verfahren nach einem der Ansprüche 1 bis 8, dadurch gekennzeichnet, daß der Temperatursollwert (ϑ_{w,soll}) in Abhängigkeit einer für jeden Betriebspunkt (L_{Mot,n}) des Verbrennungskraftmotors (2) optimalen Motortemperatur ermittelt wird.

10. Verfahren nach einem der Ansprüche 1 bis 9, dadurch gekennzeichnet, daß der Wärmestrom (*Q̇*_{*Mot*}) vom Verbrennungskraftmotor (2) in das Kühlmittel vom Betriebspunkt (L_{Mot,n}) des Verbrennungskraftmotors (2) und vom Kühlmittelstrom (*ṁ*_{*w*}) abhängig im Steuergerät (5) abgelegt ist.

## Claims

1. Method for controlling a cooling circuit of an internal combustion engine, in particular of a motor vehicle,
having at least one cooling medium pump (3) for controlling a cooling medium flow,
having a cooler module (1) in which a heat exchange takes place between an air flow, which can be adjusted by means of a fan (4), and the cooling medium, and
having a control device (5), which controls at least the cooling medium flow produced by the cooling medium pump (3) and the air flow produced by the fan (4),
wherein the cooling medium flow produced by the cooling medium pump (3), and the air flow produced by the fan (4) through the cooler module (1) is controlled below a temperature limit value (ϑ_{w,warml}) of the cooling medium in dependence upon a differential temperature set value (Δϑ_{w,Mot, soll}) of the cooling medium between the engine inlet and the engine outlet, and after reaching the temperature limit value (ϑ_{w,warml}) is controlled in dependence upon both the differential temperature set value (Δϑ_{w,Mot, soll}) and on a temperature set value (ϑ_{w,soll}),
characterised in that
a differential temperature actual value (Δϑ_{w, Mot,ist}) required for the control in dependence upon the differential temperature set value (Δϑ_{w,Mot,soll}) is determined from the heat flow (*Q̇*_{*Mot*}) from the internal combustion engine (2) into the cooling medium and from the cooling medium flow (*ṁ*_{*w*}).

2. Method according to claim 1, characterised in that the differential temperature set value (Δϑ_{w,Mot, soll}) and/or the temperature set value (ϑ_{w,soll}) are dependent upon the operating point (L_{Mot, n}) of the internal combustion engine (2).

3. Method according to claim 1 or 2, characterised in that the temperature limit value (ϑ_{w,warml}) characterises the end of the warm-up phase (V1) of the internal combustion engine (2).

4. Method according to one of claims 1 to 3, characterised in that below the temperature limit value (ϑ_{w,warml}) only the cooling medium flow (*ṁ*_{*w*}) produced by the cooling medium pump (3) is controlled in dependence upon the differential temperature (Δϑ_{w,Mot, soll}), but no air flow (*ṁ*_{*l*}) is produced by the fan (4).

5. Method according to one of claims 1 to 4, characterised in that after starting the internal combustion engine (2) below a cooling medium initial temperature (ϑ_{w,start}), which is lower than the temperature limit value (ϑ_{w,warml}), and during a predetermined period of time (tₛₜₐᵣₜ) no cooling medium flow (*ṁ*_{*w*}) is produced by the cooling medium pump (3) nor is an air flow (*ṁ*_{*l*}) produced by the fan (4).

6. Method according to claim 5, characterised in that the length of the predeterminable period of time (tₛₜₐᵣₜ) is defined in dependence upon the operating points which have occurred since starting the internal combustion engine.

7. Method according to one of claims 1 to 6, characterised in that the cooling medium pump (3) and/or the fan (4) is actuated with a delay, of which the time constants (T_{stg,wapu;} T_{stg,l}) are selected in such a way that the behaviour of the cooling medium pump (3) and/or of the fan (4) with respect to time corresponds to the behaviour of the heat flow (*Q̇*_{*Mot*}*)* from the internal combustion engine (2) Lᵢₙ the cooling agent at high engine speeds (n).

8. Method according to one of claims 1 to 7, characterised in that after reaching the temperature limit value (ϑ_{w,warml}) and the cooling medium flow (*ṁ*_{*w*}) produced by the cooling medium pump (3) and the air flow (*ṁ*_{*l*}) which can be adjusted by the fan (4) are controlled in dependence upon a comparison, with respect to time, of the operating efficiency (η_{k,wapu;k,l}) of the cooling medium pump and fan for the dissipation of heat at the cooler module (1).

9. Method according to one of claims 1 to 8, characterised in that the temperature set value (ϑ_{w,soll}) is determined in dependence upon an engine temperature which is optimal for each operating point (L_{mot,n}) of the internal combustion engine (2).

10. Method according to one of claims 1 to 9, characterised in that the heat flow (*Q̇*_{*Mot*}) from the internal combustion engine (2) into the cooling medium is stored in the control device (5) in dependence upon the operating point (L_{mot,n}) of the internal combustion engine (2) and upon the cooling medium flow (*ṁ*_{*w*}).

## Revendications

1. Procédé de régulation d'un circuit de refroidissement d'un moteur à combustion interne, en particulier d'un véhicule automobile, avec au moins une pompe d'agent de refroidissement (3) pour le réglage d'un courant d'agent de refroidissement, avec un module de refroidissement (1) dans lequel s'effectue un échange de chaleur entre un courant d'air réglable au moyen d'une soufflante (4) et l'agent de refroidissement, et avec un appareil de commande (5) qui commande au moins le courant d'agent de refroidissement produit par la pompe d'agent de refroidissement (3) et le courant d'air produit par la soufflante (4), le courant d'agent de refroidissement produit par la pompe d'agent de refroidissement (3) et le courant d'air produit par la soufflante (4) et traversant le module de refroidissement (1) étant régulés, au-dessous d'une valeur limite de température (ϑ_{w,réchauffage}) de l'agent de refroidissement, en fonction d'une valeur de consigne de différence de température (Δϑ_{w,moteur,consigne}) de l'agent de refroidissement entre l'entrée dans le moteur et la sortie du moteur et, lorsque la valeur limite de température (ϑ_{w,réchauffage}) est atteinte, en fonction aussi bien de la valeur de consigne de différence de température (Δϑ_{w,moteur,consigne}) que d'une valeur de consigne de température (ϑ_{w,consigne}), caractérisé en ce qu'une valeur réelle de différence de température (Δϑ_{w,moteur,réelle}) nécessaire à la régulation en fonction de la valeur de consigne de différence de température (Δϑ_{w,moteur,consigne}) est calculée à partir du flux de chaleur (*Q̇*_{*moteur*}) cédé à l'agent de refroidissement par le moteur à combustion interne (2) et à partir du courant d'agent de refroidissement (*ṁ*_{*w*}).

2. Procédé selon la revendication 1, caractérisé en ce que la valeur de consigne de différence de température (Δϑ_{w,moteur,consigne}) et/ou la valeur de consigne de température (ϑ_{w,consigne}) sont fonction du régime (L_{moteur,n}) du moteur à combustion interne (2).

3. Procédé selon la revendication 1 ou 2, caractérisé en ce que la valeur limite de température (ϑ_{w,réchauffage}) correspond à la fin de la phase de réchauffage (V1) du moteur à combustion interne (2).

4. Procédé selon l'une des revendications 1 à 3, caractérisé en ce que, au-dessous de la valeur limite de température (ϑ_{w,réchauffage}), seul le courant d'agent de refroidissement (*ṁ*_{*w*}) produit par la pompe d'agent de refroidissement est régulé en fonction de la différence de température (Δϑ_{w,moteur,consigne}), mais aucun courant d'air (*ṁ*_{*l*}) n'est produit par la soufflante (4).

5. Procédé selon l'une des revendications 1 à 4, caractérisé en ce que, après le démarrage du moteur à combustion interne (2) au-dessous d'une température initiale d'agent de refroidissement (ϑ_{w,démarrage}) inférieure à la valeur limite de température (ϑ_{w,réchauffage}) et pendant une durée prédéfinie (t_{démarrage}), la pompe d'agent de refroidissement (3) ne produit pas de courant d'agent de refroidissement (*ṁ*_{*w*}) ni la soufflante (4) de courant d'air (*m*_{*l*}).

6. Procédé selon la revendication 5, caractérisé en ce que la longueur de la durée pouvant être prédéfinie (t_{démarrage}) est définie en fonction des régimes apparus depuis le démarrage du moteur à combustion interne.

7. Procédé selon l'une des revendications 1 à 6, caractérisé en ce que l'actionnement de la pompe d'agent de refroidissement (3) et/ou de la soufflante (4) s'effectue avec un retard dont les constantes de temps (T_{stg,pompe} ; T_{stg,l}) sont choisies pour que le comportement dans le temps de la pompe d'agent de refroidissement (3) et/ou de la soufflante (4) corresponde au comportement du flux de chaleur (*Q̇*_{*moteur*}) cédé à l'agent de refroidissement par le moteur à combustion interne (2) L à des vitesses de rotation de moteur élevées (n).

8. Procédé selon l'une des revendications 1 à 7, caractérisé en ce que, lorsque la valeur limite de température (ϑ_{w,réchauffage}) est atteinte, le courant d'agent de refroidissement (*ṁ*_{*w*}) produit par la pompe d'agent de refroidissement (3) et le courant d'air (*ṁ*_{*l*}) réglable par l'intermédiaire de la soufflante (4) sont commandés en fonction d'une comparaison dans le temps entre les rendements (η_{k,pompe;k,l}) de dissipation de chaleur de la pompe d'agent de refroidissement et de la soufflante au niveau du module de refroidissement (1).

9. Procédé selon l'une des revendications 1 à 8, caractérisé en ce que la valeur de consigne de température (ϑ_{w,consigne}) est calculée en fonction d'une température de moteur optimale pour chacun des régimes (L_{moteur,n}) du moteur à combustion interne (2).

10. Procédé selon l'une des revendications 1 à 9, caractérisé en ce que le flux de chaleur (*Q̇*_{*moteur*}) cédé à l'agent de refroidissement par le moteur à combustion interne (2) en fonction du régime (L_{moteur,n}) du moteur à combustion interne (2) et en fonction du courant d'agent de refroidissement (*ṁ*_{*w*}) est enregistré dans l'appareil de commande (5) .
